# EUROPÄISCHE PATENTSCHRIFT

(11) **EP 1 441 317 B1**
(45) Veröffentlichungstag und Bekanntmachung des Hinweises auf die Patenterteilung: **14.12.2005**
(21) Anmeldenummer: 04000584.5
(22) Anmeldetag: 14.01.2004
(51) Int. Cl.: G08B 13/196, H04N 5/225

(54) **Kamera, insbesondere Video-Überwachungskamera**
Videocamera, specially video surveillance camera
Vidéocamera, particulierement caméra de surveillance vidéo

(30) Priorität: 22.01.2003 DE 10302590
(43) Veröffentlichungstag der Anmeldung: 28.07.2004
(73) Patentinhaber: GIRA GIERSIEPEN GmbH. & CO. KG, D-42477 Radevormwald (DE)
(72) Erfinder: Borowski, Gudrun, 58256 - Ennepetal (DE); Riediger, Frank, 42929 - Wermelskirchen (DE)
(74) Vertreter: Patentanwälte Dr. Solf & Zapf

(56) Entgegenhaltungen:
- EP-A- 0 811 874
- EP-A- 1 008 973
- EP-A- 1 096 452
- EP-A- 1 271 045
- EP-A- 1 271 214
- WO-A-01/44850

## Beschreibung

Die Erfindung betrifft eine Kamera gemäß dem Oberbegriff des Anspruchs 1.

Eine solche Kamera ist in dem Dokument EP 0 811 874 A1 beschrieben. Diese bekannte Kamera weist als "Halteteil" ein Gehäuse auf. Das Objektiv ist mit seinem Außengewinde in ein Innengewinde eines zylindrisches Ansatzes des Gehäuses einschraubbar. Zwar ist in dem Dokument ein Bildsensormodul nicht explizit erwähnt, es kann aber angenommen werden, dass ein solcher Bildsensor innerhalb des Gehäuses untergebracht und dort befestigt ist. Eine Fokussierung erfolgt über die Gewindeverbindung zwischen dem Objektiv und dem Gehäuse.

Die WO 01/44850 A2 beschreibt eine Einrichtung zum Einstellen einer optischen Achse eines Objektives auf ein Zentrum eines zugehörigen Bildsensors (CCD-Sensor).

Die EP 1 008 973 A1 beschreibt eine Videokamera mit einer kugelgelenkartigen Verstelleinrichtung für eine optische Einheit, die u. a. aus einem Objektiv und einem Bildsensor (CCD) besteht.

Eine weitere Videoüberwachungskamera ist z. B. in der Druckschrift DE 197 24 411 A1 beschrieben. Das Bildsensormodul ist innerhalb eines Gehäuses angeordnet, das mit einer Sichtöffnung für das Bildsensormodul versehen ist. Damit verschiedene Blickrichtungen eingestellt werden können, ist das gesamte Gehäuse des Bildsensormoduls schwenkbar über ein Kugellager geführt. Das Bildsensormodul ist innerhalb des Gehäuses fest angeordnet und kann nur zusammen mit dem Gehäuse geschwenkt werden. Das dadurch relativ weit von einer Wand hervorstehende Gehäuse ermöglicht zwar verschiedene Blickwinkel durch Änderung der Blickrichtung, so dass bei Verwendung im Zusammenhang mit einer Hauskommunikationsanlage, insbesondere mit einer Türstation, eine den Gegebenheiten angepasste Einstellung möglich ist, jedoch unter Inkaufnahme einer ästhetisch unschönen Anordnung und einer Verstell- bzw. Sabotagemöglichkeit durch unbefugte Personen oder sogar einer Verstellmöglichkeit durch starke Winde.

Bekannt sind auch Videoüberwachungskameras mit einer konstanten Blickrichtung. Derartige Geräte weisen eine relativ flache Bauform auf und können zum Beispiel an einer Wand befestigt werden. Sie sind weit weniger auffällig, als die vorher genannten Videoüberwachungskameras und eigenen sich eher für Hauskommunikationsanlagen. Videoüberwachungskameras mit einem unbeweglichen Sensor erfassen aber eine Person nur, wenn sie direkt vor einer Türstation steht, wobei die Videoüberwachungskamera in der Nähe der Türstation befestigt werden muss. Die Anwendungsmöglichkeiten dieses Gerätes sind durch die unveränderliche Blickrichtung leider stark eingeschränkt.

Derartige Videoüberwachungskameras weisen häufig kein Objektiv auf, mit dem eine individuelle Fokussierung (Bild-Schärfeeinstellung) möglich ist. Bestimmte Objektive, wie sie z. B. für Spiegelreflexkameras bekannt sind, sind zwar fokussierbar, aber auch teuer und erhöhen zusätzlich die Abmessungen des Gerätes.

Der Erfindung liegt die Aufgabe zu Grunde, eine Kamera der eingangs genannten Art zu schaffen, die besonders auch für Hauskommunikationsanlagen geeignet ist, insbesondere zur Verwendung im Bereich einer Türstation, und gegenüber bekannten Kameras eine flachere und kompaktere Bauform auf kostengünstige Weise ermöglicht und verbesserte Nutzungsmöglichkeiten bietet.

Diese Aufgabe wird durch die Merkmale des Anspruchs 1 gelöst. Weitere vorteilhafte Ausbildungen der erfindungsgemäßen Kamera sind in den abhängigen Ansprüchen enthalten.

Demnach ist das Objektiv mit seinem Gewinde derart unter Zwischenanordnung des Halteteils und eines elastischen Zwischenteils mit einem Gegengewinde des Bildsensormoduls verschraubt, dass das Gewinde eine Doppelfunktion aufweist, und zwar eine Befestigungsfunktion für das Bildsensormodul an dem Halteteil über das Objektiv sowie eine Fokussierfunktion durch Veränderung eines optischen Abstandes zwischen Bildsensormodul und Objektiv. Diese Doppelfunktion wird durch das elastische Zwischenteil erreicht, indem es unterschiedlich stark komprimierbar ist, so dass unter Gewährleistung der mechanischen Befestigungsfunktion auch in einfacher Weise die Fokussierung möglich ist, ohne dass teure Objektive erforderlich wären oder das Konzept einer kompakten Bauform verlassen werden müsste.

In vorteilhafter Ausgestaltung der Erfindung ist das Bildsensormodul unter Verwendung eines Schwenkelementes derart schwenkbar gehalten, dass verschiedene Blickrichtungen des Bildsensormoduls einstellbar sind, wobei das Bildsensormodul in einem Gerätegehäuse mit einer Sichtöffnung angeordnet ist. Dabei ist das Bildsensormodul innerhalb des Gerätegehäuses schwenkbar geführt, wobei das Bildsensormodul an dem Schwenkelement unmittelbar befestigt ist. Durch diese bevorzugte Ausbildung der Kamera kann das Bildsensormodul mit Hilfe des Schwenkelementes, welches vorzugsweise ein ringförmiges Halteteil ist, innerhalb einer vorzugsweise abnehmbaren, halbkugelartigen, durchsichtigen Haube platzsparend angeordnet werden, wobei das schwenkbare Bildsensormodul teilweise in einer Gebäudewand bzw. in einer Wandausnehmung angeordnet sein kann. Durch diese Maßnahme ergibt sich eine flache und kompakte Bauform und dadurch ein besonders ansprechendes Design, wobei eine gewünschte Blickrichtung voreinstellbar und nicht durch unbefugte Personen verstellbar ist.

Insbesondere durch eine Ausbildung des Schwenkelements als ringförmiges Halteteil ist eine kompakte Einheit, bestehend aus Bildsensormodul und einem Objektiv, vorzugsweise Weitwinkelobjektiv, möglich, wobei eine exakte Fokussierung (Schärfeeinstellung) des insbesondere aufgeschraubten Objektivs durch ein zwischen Objektiv und Halteteil angeordnetes elastisches Zwischenteil auch nach langer Zeit und unter extremen Einsatzbedingungen gewährleistet ist.

Weitere vorteilhafte Ausbildungen der erfindungsgemäßen Kamera sind in den Unteransprüchen enthalten.

An Hand eines bevorzugten Ausführungsbeispieles und der Figuren werden die Erfindung sowie weitere Vorteile derselben näher erläutert.

Es zeigt:
- Fig. 1: eine Explosionsansicht einer erfindungsgemäßen Videoüberwachungskamera,
- Fig. 2: eine Schnittdarstellung der Videoüberwachungskamera,
- Fig. 3: eine weitere Schnittdarstellung der Videoüberwachungskamera in einer anderen Schnittebene,
- Fig. 4: die teilweise montierte Videoüberwachungskamera in Perspektive,
- Fig. 5: eine teilweise geschnittene Darstellung der Videoüberwachungskamera mit einer ersten Blickrichtungseinstellung,
- Fig. 6: eine Darstellung gemäß Fig. 5, jedoch mit einer anderen Blickrichtungseinstellung,
- Fig. 7: eine Perspektivansicht von Einzelteilen der Videoüberwachungskamera im montierten Zustand,
- Fig. 8: eine weitere Darstellung von Einzelteilen der Videoüberwachungskamera,
- Fig. 9: eine weitere teilweise geschnittene Darstellung der Videoüberwachungskamera,
- Fig. 10: eine Darstellung der montierten Videoüberwachungskamera,
- Fig. 11: eine vergrößerte Darstellung einer Lagerung und
- Fig. 12: eine vergrößerte Schnittdarstellung der Lagerung.

Im Folgenden sind gleiche Teile stets mit denselben Bezugszeichen gekennzeichnet und werden in der Regel nur einmal beschrieben.

Wie die Fig. 1 zeigt, umfasst eine Videoüberwachungskamera ein Bildsensormodul 2, ein aus verschiedenen Teilen bestehendes Gerätegehäuse 6 (Fig. 4) und ein erfindungsgemäßes Schwenkelement 8 sowie weitere später beschriebene Einzelteile.

Das Bildsensormodul 2 weist einen in den Figuren nicht sichtbaren CCD-Chip mit einer matrixförmigen Bildpunktestruktur, z. B. mit 500 Spalten und 400 Zeilen, auf, welcher auf einer Leiterplatte 4 verlötet ist. Der CCD-Chip ist gegen Streulicht durch ein Chip-Abdeckteil 5 geschützt, das über einer Sensorfläche des Chips eine Linse 7 - insbesondere eine Weitwinkellinse - aufweist. Weiterhin sind auf der Leiterplatte 4 weitere Bauelemente, beispielsweise zur Chipsteuerung und Videosignalerzeugung vorhanden, so dass das Bildsensormodul 2 als kompakte Einheit ein Videosignal liefert.

Das Bildsensormodul 2 ist, wie die Figuren 2 und 3 zeigen, erfindungsgemäß innerhalb des Gerätegehäuses 6 schwenkbar geführt (vgl. auch Fig. 5 und 6). Das Bildsensormodul 2 ist erfindungsgemäß an dem Schwenkelement 8 befestigt, und zwar über ein Objektiv 30, wie später erläutert ist. Das Schwenkelement 8 und das Bildsensormodul 2 sind zusammen innerhalb eines kuppelartigen Bereiches des Gerätegehäuses als eine Einheit schwenkbar (Doppelpfeil S, Fig. 3), aber, wie später erläutert ist, nicht um eine axiale Achse X unbegrenzt drehbar angeordnet (Fig. 3).

Das Schwenkelement 8 ist als vorzugsweise ringförmiges Halteteil 3 mit einer vorderen Stirnseite 9, einer hinteren Stirnseite 10 und mit einer zentrischen Durchgangsöffnung 11 (Fig. 1) ausgebildet, wodurch eine sehr flache Bauform möglich ist. Das Bildsensormodul 2 wird hinter der Öffnung 11 im Bereich der hinteren Stirnseite 10 von dem Halteteil 3 gehalten, so dass die Einheit von Halteteil 3 und Bildsensormodul 2 hergestellt wird.

Die Befestigung des Bildsensormoduls 2 erfolgt erfindungsgemäß über das Objektiv 30 (Fig. 2, Fig. 5). Dieses, insbesondere als Weitwinkelobjektiv konzipierte Objektiv 30 ist dazu an einem dem Bildsensormodul 2 zugewandten Ende mit einem Aussengewinde 29 versehen, welches in ein Innengewinde 29a des Bildsensormoduls 2, insbesondere an dem Chip-Abdeckteil 7 eingreift. Das Innengewinde 29a liegt in einer Vertiefung auf einer Linsenseite des Chip-Abdeckteils 7. Die Vertiefung ist von einem ringförmigen Kragen 92 umgeben. Das Objektiv 30 ist im Bereich des Aussengewindes 29 mit einem kleineren Durchmesser versehen, so dass bei Verschraubung einerseits das Objektiv 30 an einer Ringstufe 61 des Halteteils 3 liegt und andererseits das Bildsensormodul 2 sich an einer Anlagefläche 16 im Bereich der (unteren) Stirnfläche 10 abstützt. Dadurch wird das Halteteil 3 zwischen Objektiv 30 und Bildsensormodul 2 nach der Verschraubung eingeklemmt, wodurch eine Schwenkeinheit bestehend aus Objektiv 30, Bildsensormodul 3 und Halteteil 3 realisiert wird. Diese Schwenkeinheit kann aber grundsätzlich, was die schwenkbare Anordnung an sich betrifft, auch anders realisiert sein, zum Beispiel durch Befestigung von Objektiv 30 und Bildsensormodul 2 jeweils direkt an dem Halteteil 3 ohne direkte Verbindung zwischen Objektiv 30 und Bildsensormodul 2. Objektiv 30 und Bildsensormodul 2 können zudem auch über ein Zwischenhalteteil (nicht dargestellt) miteinander verbunden sein.

Damit das Halteteil 3, nach Art eines Kugelgelenkes, in allen Richtungen schwenkbar ist, ist es mit einer äußeren Kugelmantelfläche 12 versehen, die mit einer Lagerhalterung 13 mit einer inneren, entsprechend kalottenförmig gekrümmten Lagerfläche 14 zusammenwirkt (vgl. z. B. Fig. 3). Eine Gehäuseoberschale 20 bildet bevorzugt die Lagerfläche 14, wie die Fig. 4 bis 6 und Fig. 12 zeigen. Die Gehäuseoberschale 20 besteht aus einem rundkuppelartigen Abschnitt 21 und einem etwa plattenförmigen Basisabschnitt 22, der vorzugsweise quadratisch ausgebildet ist. Am Basisabschnitt 22 sind vorzugsweise Rastfinger 23 zum Befestigen an einem nicht dargestellten Untersatz, insbesondere an einem Kamera-Basismodul, welches später erläutert wird, angeordnet. Der (obere) Abschnitt 21 weist insbesondere eine etwa halbkugelförmige Oberfläche auf, wobei eine Sichtöffnung 24 (Fig. 1) vorhanden ist, so dass ein sichtoffener Abschnitt entsteht, der mit in Bezug auf einen durch die Veränderung der Blickrichtung definierten Blickwinkelbereich korrespondiert.

Auf dem Basisabschnitt 22 wird im montierten Zustand eine vorzugsweise quadratische Abdeckung 25 (Fig. 1, Fig. 4, Fig. 10) befestigt, die mit einer kreisförmigen Öffnung 27 für eine durchsichtige Haube 28 versehen ist. Die durchsichtige Haube 28 ist insbesondere halbkugelförmig ausgebildet und deckt das Bildsensormodul 2 ab bzw. den kuppelartigen Abschnitt 21 der Gehäuseoberschale 20, das Halteteil 3 sowie das Objektiv 30. Die durchsichtige Haube 28 ist vorzugsweise zusammen mit der Abdeckung 25 und einem Blendrahmen 31 relativ leicht abnehmbar, insbesondere über mindestens zwei am Blendrahmen 31 angeordnete Schrauben 32 (Fig. 2 und 4). Die Haube 28 ist, wie Fig. 1 zeigt, mit einem nach aussen gerichteten ringförmigen Rand 33 versehen, der vorzugsweise vier radial nach aussen gerichtete Fixierstege 34 trägt. Über vorzugsweise acht Fixierzapfen 35 wird die Haube 28 fixiert, wobei jeder Fixiersteg 34 zwischen zwei Fixierzapfen 35 angeordnet ist. Die Haube 28 ist mit der Abdeckung 25 vorzugsweise stoffschlüssig zu einer Einheit verbunden, und zwar insbesondere verschweißt. Diese Einheit wird klemmend auf den Basisabschnitt 22 aufgesetzt und kann mit dem Blendrahmen 31 gesichert werden. Dadurch ist die Haube 28 leicht abnehmbar, wodurch ein einfacher und kostengünstiger Austausch nur der Haube 28 mit der Abdeckung 25 problemlos möglich ist, also ohne die gesamte Kamera z. B. im Falle einer Verschmutzung ("Graffiti") oder Beschädigung (Verkratzungen, Bruch) der Haube austauschen zu müssen.

Der Blendrahmen 31 ist mit einer Aussparung 37 entsprechend der Abdeckung 25 versehen, wobei an der Abdeckung 25 eine Anlagestufe 38 vorhanden ist, die über eine z. B. aus Moosgummi bestehende Dichtung 95 an einer Unterseite des Blendrahmens 31 anliegt (Fig. 1 bis 4). Unterhalb des Blendrahmens 31 ist ein weiteres Abdeckteil (Zwischenrahmen) 40 vorhanden, das entsprechend den äusseren Abmessungen des Blendrahmens 31 ausgebildet ist und einen insbesondere quadratischen Ausschnitt 41 für den Basisabschnitt 22 der Gehäuseoberschale 20 aufweist, wobei der Ausschnitt 41 etwas größer als der Basisabschnitt 22 ist.

Dadurch, dass die Haube 28 abnehmbar ausgebildet ist, kann die gewünschte Blickrichtung des Bildsensormoduls 2 über das Halteteil 3 bzw. über ein Schwenken des fest mit der Einheit aus Halteteil 3 und Bildsensormodul 2 verbundenen Objektivs 30 eingestellt werden, wenn die Videoüberwachungskamera 1 an einer Wand oder dergleichen bereits fest installiert ist.

Wie die Fig. 7 und 8 veranschaulichen, ist unterhalb des kuppelartigen Abschnittes 22 eine ringförmige Unterschale 45 angeordnet. Unterhalb der Unterschale 45 ist eine ringförmige Platine 46 angeordnet, die insbesondere vier LEDs 47 zur Ausleuchtung insbesondere einer vor dem Videoüberwachungsgerät 1 stehenden Person trägt.

Die LEDs 47 strahlen vorzugsweise Weisslicht aus. Der Abschnitt 22 ist mit Öffnungen 50 entsprechend der Anordnung der LEDs 47 ausgebildet.

Die LED-Platine 46 kann form- und/oder kraft- und/oder stoffschlüssig mit der Unterschale 45 verbunden sein. Insbesondere ist sie geklebt, wobei eine Fixierung beider Teile vorzugsweise über an dem Abschnitt 21 angeformte längliche Zapfen 70 (Fig. 5), Ansätze 51 und Durchgangsbohrungen 71 (Fig. 1) der Unterschale 45 sowie Löcher 52 und 73 an der LED-Platine 46 erfolgt.

Die Unterschale 45 weist weiterhin Ausschnitte 53 für die LED's 47 auf.

Ausser einer Tragfunktion für die LED-Platine 46 weist die Unterschale 45 eine Fixierungsfunktion für das Halteteil 3 auf. Die Unterschale 45 ist für diese Fixierungsfunktion mit einer Fläche 55 ausgebildet, die an der Kugelmantelfläche 12 anliegt (Fig. 1, Fig. 5, Fig. 12). Die Lagerfläche 14 der Gehäuseoberschale 20 bildet eine erste Spannfläche und die Fläche 55 der Unterschale 45 eine weitere Spannfläche für das Halteteil 3. Die Unterschale 45 ist gegenüber der Gehäuseoberschale 20 leicht axial verschiebbar angeordnet. Diese axiale Verschiebung wird durch vorzugsweise zwei als Spannelemente wirkende Spannschrauben 56 (Fig. 1, Fig. 2, Fig. 7) erreicht, die bei entfernter Haube 28 von aussen zugänglich sind. Die Spannschrauben 56 stützen sich mit ihren Schraubenköpfen an dem kuppelartigen Abschnitt 21 ab und greifen in jeweils einen kragenförmigen Gewindeansatz 51 ein, der an der Unterschale 45 angeformt ist, so dass durch Anziehen der Spannschrauben 56 eine Klemmwirkung auf das Halteteil 3 bestimmt wird. Dadurch ist sowohl eine Lösestellung möglich, bei der das Halteteil 3 leicht beweglich ist, als auch eine Arretierungsstellung, bei der nach einer gewünschten Bildeinstellung das Halteteil 3 zwischen den gekrümmten Spannflächen 14, 55 klemmend gehalten wird (Fig. 6).

Zwischen dem Objektiv 30, insbesondere zwischen einer Anlagefläche 60 (Fig. 5) einer Ringstufe des Objektivs 30 und einem nach innen gerichteten Stützrand 62 des Halteteils 3, ist erfindungsgemäß ein elastisches Zwischenteil mit einer Durchgangsöffnung 85 positioniert. Insbesondere ist dieses ein Ring 63. Durch diesen Ring 63 - insbesondere Moosgummiring - wird auch eine ungewollte Änderung der Fokussierung (Schärfeeinstellung) zwischen dem Objektiv 30 und dem Bildsensormodul 2 dadurch vermieden, dass durch Kraftschluss auch ein Verdrehschutz gegen selbsttätiges Verdrehen des Objektivs 30 gegenüber dem Bildsensormodul 2 erreicht wird, wobei aber die Fokussierung über das am Objektiv 30 angeordnete Gewinde 29 mit einem entsprechenden Gegengewinde 29 a am Bildsensormodul 2 möglich ist. Es ist sehr wichtig, dass eine Fokussierung und Halterung des Bildsensormoduls 2 über ein einziges Gewinde des Objektivs 30 dadurch möglich ist, dass der Ring 63 elastisch komprimierbar ist.

Erfindungsgemäß ist der als elastische Zwischenlage wirkende Ring 63 zwischen Objektiv 30 und Bildsensormodul 2 angeordnet (vgl. Fig. 1), wobei der Ring 63 vorzugsweise zwischen Objektiv 30 und Halteteil 3 untergebracht ist. Durch die erfindungsgemäße Gewindedoppelfunktion ist unter gleichzeitiger Gewährleistung der mechanischen Befestigung eine individuelle Fokussierung auf kostengünstige und kompakte Weise möglich. Bei der Fokussierung wird der optische Abstand zwischen Objektiv und Bildsensormodul 2 bzw. CCD-Chip eingestellt, wobei das Halteteil 3 über die Schrauben 56 arretiert sein muss.

Die erfindungsgemäße Befestigungsfunktion für das Bildsensormodul 2 an dem Halteteil 3 erfolgt somit durch das Objektiv 30, wodurch eine schnelle und einfache Montage möglich ist. Das Bildsensormodul 2 ist drehfest mit dem Halteteil 3 verbunden, wogegen das Objektiv 30 an dem Halteteil 3 unter Wirkung des elastischen Rings 63 drehbar ist.

Der elastische Ring 63 (Höheneinstellring) ermöglicht eine genaue Fokussierung trotz eventueller Fertigungstoleranzen. Durch die individuelle Fokussierung ist es sogar im Bedarfsfall möglich, stark unterschiedlich von der Kamera entfernte Objekte scharf zu stellen. Vorzugsweise wird aber eine Fokussierung bereits im Werk voreingestellt, so dass ein Monteur lediglich den Kamera-Blickwinkel einstellen muss. Durch die Reibwirkung des elastischen Rings 63 wird eine unbeabsichtigte Änderung der Fokussierung verhindert.

Es ist vorteilhaft, wenn das Bildsensormodul 2, wie vorher angedeutet, nur begrenzt um seine eigene Achse drehbar ist. Damit wird verhindert, dass an dem Bildsensormodul 2 angeschlossene Verbindungsleitungen beschädigt werden und/oder dass das Bildsensormodul 2 mit anderen Teilen bei einer zu großen Drehung kollidiert. Auch kann ein leicht gekipptes Bild infolge einer Schwenkbewegung korrigiert werden. Um dies zu erreichen, ist das Schwenkelement mit zum Beispiel acht an seinem Außenumfang gleichmäßig verteilten Ansätzen 90 (Fig. 1, Fig. 9, Fig. 11) versehen, die als Erhöhungen bzw. als Nasen ausgebildet sind. Insbesondere sind sie an einem dem Bildsensormodul 2 zugewandten (unteren) Randbereich der Kugelmantelfläche 12 angeformt. Diese werden in Ausnehmungen 91a, 91b geführt, wobei der (obere) Abschnitt 21 die Ausnehmungen 91a und die Unterschale 45 die Ausnehmungen 91b umfasst, wobei durch bestimmte Bemessung, d. h. indem die Ausnehmungen 91 a, 91 b breiter als die Ansätze 90 bemessen werden, eine begrenzte Drehbarkeit beispielsweise um 15 ° bis 20 °, insbesondere etwa 17 °, erreicht wird.

Weiterhin sind die Ansätze 90 rampenförmig mit einer in Richtung des Bildsensormoduls 2 vorhandenen Steigung gegenüber der kugelförmigen Fläche des Schwenkelementes 8 geformt, und die Ausnehmungen 91a in der Lagerfläche des oberen Abschnitts 21 erstrecken sich vom unteren Rand nur soweit nach oben (etwa bis zur Axialmitte), dass eine Begrenzung der Schwenkbewegung vorzugsweise auf ca. 20 ° gegenüber der Mittelachse, also insgesamt 2 x 20 ° = 40 °, erreicht wird.

Die Videoüberwachungskamera ist bevorzugt als ein Kameramodul einer Hauskommunikationsanlage insbesondere zur Anordnung an einer Türstation ausgebildet. Das Kameramodul, das das Bildsensormodul 2 sowie die mechanischen Befestigungselemente, wie das Halteteil 3, die Gehäuseoberschale 20 und dergleichen umfasst, ist elektrisch und mechanisch mit einem nicht dargestellten Kamera-Basismodul verbunden. Das Kamera-Basismodul umfasst Mittel zur Stromversorgung des Bildsensors, Kommunikationsmittel und/oder eine Schnittstelle zu einem Kommunikationsbus der Hauskommunikationsanlage. Insbesondere ist das Kameramodul als Aufsatz zum unmittelbaren Aufsetzen auf das als Geräteeinsatz ausgebildete Kamera-Basismodul ausgebildet.

Anstelle des als Kugellagerung ausgebildeten Schwenkelementes 8 könnte ein anderes in zwei Achsen verstellbares Schwenkelement verwendet werden.

Die Kamera kann grundsätzlich auch als Digital-Fotokamera ausgebildet sein.

Die erfindungsgemäße Kamera 1 kann in beliebigen Gehäusearten installiert werden, beispielsweise in sogenannten Aufputz- (AP-) gehäusen. Durch die flache, kompakte Bauform ist aber vorteilhafterweise auch ein Einbau der Kamera 1 in eine übliche UP-Dose (Unterputz-Installationsdose mit Standarddurchmesser von ca. 60 mm) möglich.

## Patentansprüche

1. Kamera mit einem Bildsensormodul (2), einem zugehörigen, ein Geminde (29) mit Fokussierfunktion aufweisenden Objektiv (30) und einem Halteteil (3),
**dadurch gekennzeichnet, dass**
das Objektiv (30) mit seinem Gewinde (29) derart unter Zwischenanordnung des Halteteils (3) und eines elastischen Zwischenteils (63) mit einem Gegengewinde (29a) des Bildsensormoduls (2) verschraubt ist, dass die Gewinde-Verbindung (29, 29a) eine Doppelfunktion aufweist, und zwar eine Befestigungsfunktion für das Bildsensormodul (2) an dem Halteteil (3) über das Objektiv (30) sowie die Fokussierfunktion durch Veränderung eines optischen Abstandes zwischen Bildsensormodul (2) und Objektiv (30).

2. Kamera nach Anspruch 1,
**dadurch gekennzeichnet, dass**
das Objektiv (30) mit seinem Gewinde (29) Durchgangsöffnungen (11, 85) des Halteteils (3) und des elastischen Zwischenteils (63) durchgreift.

3. Kamera nach Anspruch 1 oder 2,
**dadurch gekennzeichnet, dass**
das Zwischenteil (63) zwischen dem Objektiv (30) und dem Halteteil (3) angeordnet ist.

4. Kamera nach einem der Ansprüche 1 bis 3,
**dadurch gekennzeichnet, dass**
das Zwischenteil (63) als ein elastischer Ring (63), insbesondere als Moosgummiring, ausgebildet ist, der in einer Ringstufe (80) des als Ringelement ausgebildeten Halteteils (3) angeordnet ist, wobei das Objektiv (30) ebenfalls eine Ringstufe aufweist und mit einer Anlagefläche (60) seiner Ringstufe an dem elastischen Ring (63) anliegt.

5. Kamera nach einem der Ansprüche 1 bis 4, **dadurch gekennzeichnet, dass** das Bildsensormodul (2) über ein Schwenkelement (8) derart schwenkbar gehalten ist, dass verschiedene Blickrichtungen des Bildsensormoduls (2) einstellbar sind, wobei das Bildsensormodul (2) in einem Gerätegehäuse (6) mit einer Sichtöffnung angeordnet
und innerhalb des Gerätegehäuses (6) schwenkbar geführt ist, wobei das Bildsensormodul (2) an dem Schwenkelement (8) unmittelbar befestigt ist.

6. Kamera nach Anspruch 5,
**dadurch gekennzeichnet, dass**
das Schwenkelement (8) von dem im Wesentlichen ringförmigen Halteteil (3) mit einer vorderen und einer hinteren Stirnseite (9, 10) und mit einer zentrischen axialen Durchgangsöffnung (11) gebildet ist, wobei das Bildsensormodul (2) im Bereich der Durchgangsöffnung (11) an der hinteren Stirnseite (10) angeordnet ist.

7. Kamera nach Anspruch 5 oder 6,
**dadurch gekennzeichnet, dass**
das Schwenkelement (8) eine Kugellagermantelfläche (12) aufweist, die mit einer entsprechend kalottenförmig gekrümmten, verschiedene Blickrichtungen des Bildsensormoduls (2) ermöglichenden Lagerhalterung zusammenwirkt.

8. Kamera nach Anspruch 7,
**dadurch gekennzeichnet, dass**
die Lagerhalterung Arretierungsmittel (56, 45) aufweist, die derart ausgebildet sind, dass eine Arretierungsstellung für das Schwenkelement (8) erreicht wird, in der es in einer bestimmten Schwenkposition und unverdrehbar festgehalten wird und eine Lösestellung möglich ist, in der es innerhalb seiner Lagerhalterung frei schwenk- und drehbar ist.

9. Kamera nach Anspruch 8,
**dadurch gekennzeichnet, dass**
ein Festklemmen des Schwenkelements (8) durch axiales Verspannen zweier ringförmiger Spannflächen (14, 55) erreicht wird, wobei vorzugsweise eine erste Spannfläche (14) eine Fläche einer Gehäuseoberschale (20), und eine zweite Spannfläche (55) eine Fläche einer ringförmigen Unterschale (45) ist.

10. Kamera nach einem der Ansprüche 7 bis 9,
**dadurch gekennzeichnet, dass**
die Lagerhalterung durch eine im Wesentlichen rundkuppelartige Gehäuseoberschale (20) mit einem sichtoffenen Abschnitt gebildet ist, der in Bezug auf einen durch Schwenken des Bildsensormoduls (2) möglichen Blickwinkelbereich angepasst ist.

11. Kamera nach einem der Ansprüche 1 bis 10,
**dadurch gekennzeichnet, dass**
das Bildsensormodul (2) von einer, insbesondere halbkugelartigen, durchsichtigen Haube (28) abgedeckt ist.

12. Kamera nach einem der Ansprüche 1 bis 11,
**dadurch gekennzeichnet, dass**
eine Gehäuseoberschale (20) des Gerätegehäuses (6) einen rechteckförmigen - vorzugsweise quadratischen - Basisabschnitt (22) mit Befestigungsmitteln (23) - insbesondere Rastmittel - zum Befestigen auf einem Untersatz umfasst.

13. Kamera nach Anspruch 12,
**gekennzeichnet durch**
eine rechteckförmige - vorzugsweise quadratische - Abdeckung (25) für den Basisabschnitt (22) mit einer kreisförmigen Öffnung (27) für die Haube (28), die vorzugsweise zusammen mit der Abdeckung (25) abnehmbar ausgebildet ist.

14. Kamera nach Anspruch 12 oder 13,
**gekennzeichnet durch**
einen Blendrahmen (31) mit einer Aussparung (37) entsprechend dem Basisabschnitt (22) und/oder der Abdeckung (25), wobei der Blendrahmen (31) vorzugsweise über eine in der Nähe der Aussparung (37) verlaufende Dichtung (95), insbesondere Moosgummi-Dichtung, gegenüber der Abdeckung (25) abgedichtet ist.

15. Kamera nach einem der Ansprüche 5 bis 14,
**dadurch gekennzeichnet, dass**
an einer Gehäuseoberschale (20) des Gerätegehäuses (6) eine - vorzugsweise eine Platine (46) mit LEDs (47) aufnehmende - scheibenringförmige Unterschale (45) angeordnet ist, die zusammen mit der Gehäuseoberschale (20) die Lagerung für das Halteelement (3) bildet.

16. Kamera nach einem der Ansprüche 1 bis 15,
**dadurch gekennzeichnet, dass**
das Bildsensormodul (2) ein CCD-Chip mit matrixförmiger Bildpunktestruktur, eine den CCD-Chip aufnehmende Leiterplatte (4), ein Chip-Abdeckteil (5) mit einer Linse (7) - insbesondere als integrierte Weitwinkellinse - sowie weitere auf der Leiterplatte (4) angeordnete Bauelemente umfasst.

17. Kamera nach einem der vorhergehenden Ansprüche, **gekennzeichnet durch** eine Ausbildung als Videoüberwachungs Kamera, wobei das Objektiv (30) insbesondere als Weitwinkelobjektiv ausgebildet ist.

18. Kamera nach einem der vorhergehenden Ansprüche,
**gekennzeichnet durch**
eine Ausgestaltung als Kamera-Modul für eine Hauskommunikationsanlage, insbesondere zur Anordnung im Bereich einer Türstation.

19. Kamera nach Anspruch 18,
**gekennzeichnet durch**
ein Kamera-Basismodul sowie Mittel zum mechanischen und/oder elektrischen Verbinden des Kamera-Moduls mit dem Basismodul.

20. Kamera nach Anspruch 19,
**dadurch gekennzeichnet, dass**
das Kamera-Modul als Aufsatz zum unmittelbaren Aufsetzen auf das als Geräteeinsatz ausgebildete Kamera-Basismodul ausgeführt ist.

21. Kamera nach einem der Ansprüche 1 bis 20,
**gekennzeichnet durch** eine Ausbildung zur Montage in einer UP-Dose.

22. Kamera nach einem der Ansprüche 1 bis 21,
**gekennzeichnet durch** Mittel (90, 91a, b) zur Begrenzung einer Verdrehung des Bildsensormoduls (2) unter Gewährleistung der Schwenkbarkeit.

23. Kamera nach Anspruch 22,
**dadurch gekennzeichnet, dass** dasSchwenkelement(8)auf seiner Kugelmantelfläche (12) mehrere - vorzugsweise acht - radial verteilte Ansätze (90) aufweist, die in Ausnehmungen (91a, 91b) eines Kameragehäuses geführt sind, wobei die Ansätze (90) und die Ausnehmungen (91a, 91b) so bemessen sind, dass eine begrenzte Verdrehbarkeit des Schwenkelementes (8), vorzugsweise um ein Drehwinkel im Bereich von 15 ° bis 20°, insbesondere etwa 17 °, möglich ist.

## Claims

1. Camera with an image sensor module (2), an associated objective (30) having a thread (29) with a focusing function, and a holding part (3),
**characterised in that**
the objective (30) is screwed by its thread (29), with interposition of the holding part (3) and an elastic intermediate part (63), to a mating thread (29a) of the image sensor module (2) in such a way that the threaded connection (29, 29a) has a dual function, namely a fastening function for fastening the image sensor module (2) to the holding part (3) via the objective (30), and the focusing function by varying an optical distance between the image sensor module (2) and the objective (30).

2. Camera according to Claim 1,
**characterised in that**
the objective (30) reaches, by its thread (29), through through-openings (11, 85) of the holding part (3) and of the elastic intermediate part (63).

3. Camera according to Claim 1 or 2,
**characterised in that**
the intermediate part (63) is arranged between the objective (30) and the holding part (3).

4. Camera according to one of Claims 1 to 3,
**characterised in that**
the intermediate part (63) is designed as an elastic ring (63), in particular as a cellular-rubber ring, which is arranged in a ring step (80) of the holding part (3) designed as a ring element, the objective (30) likewise having a ring step and bearing, by a bearing surface (60) of its ring step, against the elastic ring (63).

5. Camera according to one of Claims 1 to 4,
**characterised in that**
the image sensor module (2) is held, via a swivelling element (8), so as to be swivellable in such a way that various viewing directions of the image sensor module (2) can be set, the image sensor module (2) being arranged in an equipment housing (6) with a viewing opening and being swivellably guided inside the equipment housing (6), the image sensor module (2) being directly fastened to the swivelling element (8).

6. Camera according to Claim 5,
**characterised in that**
the swivelling element (8) is formed by the substantially ring-shaped holding part (3) with a front end face (9) and a rear end face (10) and with a central axial through-opening (11), the image sensor module (2) being arranged in the region of the through-opening (11) at the rear end face (10).

7. Camera according to Claim 5 or 6,
**characterised in that** the swivelling element (8) has a spherical-bearing lateral surface (12) which cooperates with a bearing mount curved with a corresponding spherical cup shape and enabling various viewing directions of the image sensor module (2).

8. Camera according to Claim 7,
**characterised in that**
the bearing mount has locking means (56, 45) which are designed in such a way that a locking position for the swivelling element (8), in which it is fixed in a specific swivelled position and against rotation, is obtained and a release position, in which it is freely swivellable and rotatable, is possible.

9. Camera according to Claim 8,
**characterised in that**
clamping of the swivelling element (8) by axial clamping of two ring-shaped clamping surfaces (14, 55) is achieved, a first clamping surface (14) preferably being a surface of a housing upper shell (20), and a second clamping surface (55) preferably being a surface of a ring-shaped lower shell (45).

10. Camera according to one of Claims 7 to 9,
**characterised in that**
the bearing mount is formed by a substantially round-dome-like housing upper shell (20) with an open viewing portion which is adapted with respect to a viewing-angle range possible by swivelling the image sensor module (2).

11. Camera according to one of Claims 1 to 10,
**characterised in that**
the image sensor module (2) is covered by an, in particular hemispherical, transparent cap (28).

12. Camera according to one of Claims 1 to 11,
**characterised in that**
a housing upper shell (20) of the equipment housing (6) comprises a rectangular - preferably square - base portion (22) with fastening means (23) - in particular catch means - for fastening to a base.

13. Camera according to Claim 12,
**characterised by**
a rectangular - preferably square - cover (25) for the base portion (22) with a circular opening (27) for the cap (28), which is preferably designed so as to be removable together with the cover (25).

14. Camera according to Claim 12 or 13,
**characterised by**
a masking frame (31) with a cutout (37) corresponding to the base portion (22) and/or the cover (25), the masking frame (31) preferably being sealed off relative to the cover (25) via a seal (95), in particular a cellular-rubber seal, running in the vicinity of the cutout (37).

15. Camera according to one of Claims 5 to 14,
**characterised in that**
a disc-ring-shaped lower shell (45) - preferably receiving a board (46) with LEDs (47) - is arranged on a housing upper shell (20) of the equipment housing (6) and forms, together with the housing upper shell (20), the bearing arrangement for the holding element (3).

16. Camera according to one of Claims 1 to 15,
**characterised in that**
the image sensor module (2) comprises a CCD chip with a pixel structure in matrix form, a printed circuit board (4) receiving the CCD chip, a chip-covering part (5) with a lens (7) - in particular as an integrated wide-angle lens - and further components arranged on the printed circuit board (4).

17. Camera according to one of the preceding claims,
**characterised by**
a design as a video surveillance camera, the objective (30) being designed in particular as a wide-angle objective.

18. Camera according to one of the preceding claims,
**characterised by**
a configuration as a camera module for a domestic communications system, in particular for arranging in the region of a door station.

19. Camera according to Claim 18,
**characterised by**
a camera base module and means for mechanically and/or electrically connecting the camera module to the base module.

20. Camera according to Claim 19,
**characterised in that**
the camera module is embodied as an attachment for directly attaching to the camera base module designed as an equipment insert.

21. Camera according to one of Claims 1 to 20,
**characterised by**
a design for mounting in a flush box.

22. Camera according to one of Claims 1 to 21,
**characterised by**
means (90, 91a, b) for limiting a rotation of the image sensor module (2) while ensuring the swivellability.

23. Camera according to Claim 22,
**characterised in that**
the swivelling element (8) has on its spherical lateral surface (12) a plurality of - preferably eight - radially distributed projections (90) which are guided in recesses (91a, 91b) of a camera housing, the projections (90) and the recesses (91a, 91b) being dimensioned in such a way that a limited rotatability of the swivelling element (8), preferably by a rotary angle in the range from 15° to 20°, in particular approximately 17°, is possible.

## Revendications

1. Caméra avec un module de capteur d'image (2), un objectif (30) correspondant, comportant un pas de vis (29) avec fonction de focalisation, et une pièce de fixation (3),
**caractérisée en ce que**
l'objectif (30) est vissé avec son pas de vis (29) moyennant l'intercalage de la pièce de fixation (3) et d'une pièce intermédiaire élastique (63) avec un pas de vis antagoniste (29a) du module de capteur d'image (2) de telle sorte que l'assemblage vissé (29, 29a) présente une double fonction, et ce, en l'occurrence, une fonction de fixation pour le module de capteur d'image (2) sur la pièce de fixation (3) par l'intermédiaire de l'objectif (30), ainsi qu'une fonction de focalisation par modification d'une distance optique entre le module de capteur d'image (2) et l'objectif (30).

2. Caméra selon la revendication 1,
**caractérisée en ce que**
l'objectif (30) traverse avec son pas de vis (29) des ouvertures de passage (11, 85) de la pièce de fixation (3) et de la pièce intermédiaire élastique (63).

3. Caméra selon la revendication 1 ou 2,
**caractérisée en ce que**
la pièce intermédiaire élastique (63) est disposée entre l'objectif (30) et la pièce de fixation (3).

4. Caméra selon l'une des revendications 1 à 3,
**caractérisée en ce que**
la pièce intermédiaire (63) est configurée comme une bague élastique (63), en particulier comme une bague de caoutchouc mousse, qui est disposée dans un épaulement annulaire (80) de la pièce de fixation (3) configurée comme élément annulaire, sachant que l'objectif (30) comporte également un épaulement annulaire et repose avec une surface de portée (60) de son épaulement annulaire sur la bague élastique (63).

5. Caméra selon l'une des revendications 1 à 4,
**caractérisée en ce que**
le module de capteur d'image (2) est maintenu par l'intermédiaire d'un élément basculant (8) de façon à pouvoir basculer, de telle sorte que différentes directions de visée du module de capteur d'image (2) peuvent être réglées, sachant que le module de capteur d'image (2) est disposé dans un boîtier d'appareil (6) avec une ouverture de visée et est guidé à l'intérieur du boîtier d'appareil (6) de façon à y être basculant, sachant que le module de capteur d'image (2) est fixé directement à l'élément basculant (8).

6. Caméra selon la revendication 5,
**caractérisée en ce que**
l'élément basculant (8) est formé par la pièce de fixation (3) essentiellement annulaire avec une face frontale avant et une face frontale arrière (9, 10) et avec une ouverture de passage axiale centrée (11), sachant que le module de capteur d'image (2) est disposé dans la zone de l'ouverture de passage (11) sur la face frontale arrière (10).

7. Caméra selon la revendication 5 ou 6,
**caractérisée en ce que**
l'élément basculant (8) comporte une surface périphérique de portée sphérique (12) qui agit ensemble avec un palier courbé en calotte permettant différentes direction de visée du module de capteur d'image (2).

8. Caméra selon la revendication 7,
**caractérisée en ce que**
le palier comporte des moyens de verrouillage (56, 45) qui sont configurés de telle sorte qu'une position de verrouillage est atteinte pour l'élément basculant (8), dans laquelle il est maintenu dans une certaine position de basculement et immobilisé en rotation, et une position de déverrouillage, dans laquelle il peut être basculé et tourné librement à l'intérieur de son palier.

9. Caméra selon la revendication 8,
**caractérisée en ce que**
un blocage de l'élément basculant (8) est atteint par serrage axial de deux surfaces de serrage annulaires (14, 55), sachant qu'une première surface de serrage (14) est de préférence une surface d'une coque supérieure du boîtier (20) et une deuxième surface de serrage (55) est une surface d'une coque inférieure annulaire (45).

10. Caméra selon l'une des revendications 7 à 9,
**caractérisée en ce que**
le palier est formé par une coque supérieure du boîtier (20) essentiellement en coupole ronde avec une section ouverte pour le regard, qui est adaptée du point de vue d'une plage d'angle de visée possible par basculement du module de capteur d'image (2).

11. Caméra selon l'une des revendications 1 à 10,
**caractérisée en ce que**
le module de capteur d'image (2) est recouvert par un capot transparent (28), en particulier d'allure hémisphérique.

12. Caméra selon la revendication 1,
**caractérisée en ce que**
une coque supérieure de boîtier (20) du boîtier d'appareil (6) comprend une section de base (22) rectangulaire - de préférence carrée - avec des moyens de fixation (23) - en particulier des moyens d'encliquetage - pour la fixation sur un soubassement.

13. Caméra selon la revendication 12,
**caractérisée par**
un recouvrement (25) rectangulaire - de préférence carré - pour la section de base (22), avec une ouverture circulaire (27) pour le capot (28) qui est configuré de préférence de sorte à pouvoir être retiré ensemble avec le recouvrement (25).

14. Caméra selon la revendication 12 ou 13,
**caractérisée par**
un cadre enjoliveur (31) avec un évidement (37) correspondant à la section de base (22) et/ou au recouvrement (25), sachant que le cadre enjoliveur (31) est étanché de préférence par rapport au recouvrement (25) par un joint (95) s'étendant au voisinage de l'évidement (37), en particulier un joint en caoutchouc-mousse.

15. Caméra selon l'une des revendications 5 à 14,
**caractérisée en ce que**
contre une coque supérieure de boîtier (20) du boîtier d'appareil (6) est disposée une coque inférieure en forme de disque annulaire (45), accueillant de préférence une platine (46) avec des LED (47), qui forme ensemble avec la coque supérieure du boîtier (20) le palier pour la pièce de fixation (3).

16. Caméra selon l'une des revendications 1 à 15,
**caractérisée en ce que**
le module de capteur d'image (2) comprend une puce CCD avec une structure matricielle des points d'image, une plaque à circuit imprimé (4) accueillant la puce CCD, une pièce de recouvrement de la puce (5) avec une lentille (7), en particulier comme lentille grand-angulaire intégrée, ainsi que d'autres composants disposés sur la plaque à circuit imprimé (4).

17. Caméra selon l'une des revendications précédentes,
**caractérisée par**
sa configuration comme caméra de surveillance vidéo, sachant que l'objectif (30) est configuré en particulier comme objectif grand-angulaire.

18. Caméra selon l'une des revendications précédentes,
**caractérisée par**
une configuration comme module de caméra pour installation de communication domestique, en particulier pour une disposition dans la zone d'une station à porte.

19. Caméra selon la revendication 18,
**caractérisée par**
un module de base, ainsi que des moyens pour relier mécaniquement et/ou électriquement le module de caméra au module de base.

20. Caméra selon la revendication 19,
**caractérisée en ce que**
le module de caméra est réalisé comme chapeau destiné à être placé directement sur le module de base de la caméra configuré comme insert d'appareil.

21. Caméra selon l'une des revendications 1 à 20,
**caractérisée par**
une configuration pour un montage dans une boîte de courant encastrée.

22. Caméra selon l'une des revendications 1 à 21,
**caractérisée par**
des moyens (90, 91a, b) pour la limitation d'une rotation du module de capteur d'image (2) tout en assurant la possibilité du basculement.

23. Caméra selon la revendication 22,
**caractérisée en ce que**
l'élément basculant (8) comporte sur sa surface périphérique de portée sphérique (12) plusieurs - de préférence huit - saillies (90) réparties radialement qui sont guidées dans des évidements (91a, 91b) d'un boîtier de caméra, sachant que les saillies (90) et les évidements (91a, 91b) sont dimensionnés de telle sorte qu'une aptitude limitée de l'élément basculant (8) en rotation, de préférence d'un angle de rotation dans l'intervalle de 15° à 20°, en particulier environ 17°, est possible.
